# EUROPÄISCHE PATENTSCHRIFT

(11) **EP 2 703 653 B1**
(45) Veröffentlichungstag und Bekanntmachung des Hinweises auf die Patenterteilung: **12.04.2017**
(21) Anmeldenummer: 12006232.8
(22) Anmeldetag: 04.09.2012
(51) Int. Cl.: F15B 15/14, F15B 15/22

(54) **Verfahren zur Herstellung einer Kolben-Kolbenstangen-Einheit und Kolben-Kolbenstangen-Einheit**
Method for producing a piston-piston rod unit and piston-piston rod unit
Procédé de fabrication d'une unité piston-tige de piston et unité piston-tige de piston

(43) Veröffentlichungstag der Anmeldung: 05.03.2014
(73) Patentinhaber: FESTO AG & Co. KG, 73734 Esslingen (DE)
(72) Erfinder: Jene, Tobias, 66564 Ottweiler (DE); Sauer, Werner, 66636 Tholey (DE)
(74) Vertreter: Patentanwälte Magenbauer & Kollegen Partnerschaft mbB

(56) Entgegenhaltungen:
- EP-A1- 1 503 114
- DE-A1- 4 315 458

## Beschreibung

Die Erfindung betrifft ein Verfahren zur Herstellung einer Kolben-Kolbenstangen-Einheit für ein fluidtechnisches Gerät, wie ein Arbeitszylinder oder ein Stoßdämpfer, wobei der Kolben eine zentrale Durchbrechung zum Aufstecken auf die Kolbenstange besitzt, und wobei die Kolben-Kolbenstangen-Einheit wenigstens eine im fluidtechnischen Gerät zu Dämpfungszwecken einsetzbare, auf die Kolbenstange aufsteckbare Pufferhülse aufweist. Die Erfindung betrifft ferner noch eine Kolben-Kolbenstangen-Einheit, das Verfahren mit folgenden Schritten:
- Aufstecken des Kolbens (13) auf die Kolbenstange (15) und Verbinden des Kolbens (13) mit der Kolbenstange (15) derart, dass der Kolben (13) axial unbeweglich auf der Kolbenstange (15) fixiert ist,
- Aufstecken der Pufferhülse (18) auf die Kolbenstange (15) und Verbinden der Pufferhülse (18) mit der Kolbenstange (15) mittels Laserstrahlschweißen, derart, dass die Pufferhülse (18) axial unbeweglich auf der Kolbenstange (15) fixiert ist.

Eine in der EP 1 503 114 A1 offenbarte Kolben-Kolbenstangen-Einheit besitzt eine Kolbenstange, auf die ein Kolben mit einer zentralen Durchbrechung aufgesteckt und zwischen zwei axial fest mit der Kolbenstange verbundenen Halteflächen axial unbeweglich fixiert ist. Dabei ist wenigstens eine der Halteflächen von einem auf einen außengewindelosen metallischen Befestigungsabschnitt der Kolbenstange aufgesteckten, innengewindelosen metallischen Haltering gebildet, der durch eine zur Kolbenstange konzentrische Laserschweißnaht mit der Kolbenstange verschweißt ist. Der Haltering kann hierbei eine Mehrfachfunktion innehaben und so ausgebildet sein, dass er Verankerungsmittel für einen zur Kolbenstange koaxialen Pufferkolben bildet. Hierzu kann der Haltering über eine umlaufende radiale Hinterschneidung verfügen, in die sich der Pufferkolben mit einem oder mehreren hakenartigen Verankerungselementen oder anderen geeigneten Verankerungselementen einrasten lässt.

Aus der DE 43 15 458 A1 ist eine Kolben-Kolbenstangen-Einheit der eingangs genannten Art bekannt, bei der ein Kolben auf eine Kolbenstange aufgesteckt und mittels einer Nietung axial unbeweglich auf der Kolbenstange befestigt ist. Auf die Kolbenstange ist außerdem eine Hülse aufgesteckt, die mittels einer Laserschweißung mit der Kolbenstange verbunden ist.

Aufgabe der Erfindung ist es, ein Verfahren zur Herstellung einer Kolben-Kolbenstangen-Einheit der eingangs erwähnten Art zu schaffen, mit dem sich eine Pufferhülse in einfacher und kostengünstiger Art und Weise mit der Kolbenstange verbinden lässt bzw. eine Kolben-Kolbenstangen-Einheit bereitzustellen, die gegenüber herkömmlich hergestellten Kolben-Kolbenstangen-Einheiten kostengünstiger herzustellen ist.

Diese Aufgabe wird durch ein Verfahren zur Herstellung einer Kolben-Kolbenstangen-Einheit mit den Merkmalen des unabhängigen Anspruchs 1 gelöst. Das erfindungsgemäße Verfahren zur Herstellung einer Kolben-Kolbenstangen-Einheit für ein fluidtechnisches Gerät, wie ein Arbeitszylinder oder ein Stoßdämpfer, zeichnet sich zusätzlich zu den eingangs genannten Schritten dadurch aus, dass das Laserschweißen derart mittels Laserdurchstrahlschweißen ausgeführt wird, dass das Material der aus Metall bestehenden Kolbenstange mittels eines durch das lasertransparente Material der Pufferhülse hindurchtretenden Laserstrahls erhitzt wird, sodass es die Wärme an die aus thermoplastischem Kunststoffmaterial bestehende Pufferhülse abgibt, wodurch das thermoplastische Kunststoffmaterial der Pufferhülse angeschmolzen wird und in einen zuvor aufgerauten Kraterbereich an der Kolbenstangen-Oberfläche der aus Metall bestehenden Kolbenstange fließt, wodurch ein Fügeverbund zwischen der Pufferhülse und der Kolbenstange entsteht.

Die Pufferhülse wird also mittels einer speziellen Art von Laserstrahlschweißen mit der Kolbenstange verbunden. Eine spanabhebende Bearbeitung der Kolbenstange vor der Befestigung der Pufferhülse ist also nicht mehr notwendig. Es kann ein arbeitsaufwendiger und damit kostenintensiver Bearbeitungsschritt eingespart werden. Ferner sind weitere Befestigungsmittel, wie beispielsweise der im Stand der Technik erwähnte Haltering nicht notwendig. Das Laserstrahlschweißen bzw. Laserschweißen zeichnet sich durch einen geringen, konzentrierten Energieeintrag in die Kolbenstange aus, was einen relativ geringen thermisch bedingten Verzug der Kolbenstange bewirkt. Daher ist die Maßgenauigkeit einer derart hergestellten Kolben-Kolbenstangen-Einheit relativ groß.

Die Pufferhülse besteht aus lasertransparentem Material und die Verbindung mit der Kolbenstange erfolgt konkret mittels Laserdurchstrahlschweißen. Das Material der Pufferhülse ist in diesem Fall also für die verwendete Laserwellenlänge des Lasers transparent. Dadurch kann der Laser nahezu ungehindert durch das lasertransparente Material hindurch strahlen, wobei sich die Pufferhülse kaum erhitzt. Das Material der Kolbenstange, ein Metall wie beispielsweise Edelstahl, wird hingegen erhitzt und gibt die Wärme an die Pufferhülse ab, wodurch das Material der Pufferhülse anschmilzt und in den zuvor aufgerauten Kraterbereich an der Kolbenstangen-Oberfläche fließt, wodurch ein Fügeverbund entsteht.

Weiterbildungen der Erfindung sind in den Unteransprüchen dargestellt.

Bei einer Weiterbildung der Erfindung wird die Oberfläche der Kolbenstange zur Bildung des aufgerauten Kraterbereiches vor dem Aufstecken der Pufferhülse an wenigstens einem Strukturierungsbereich mittels Laserbearbeitung aufgeraut und die Pufferhülse wird danach über den entstandenen Strukturierungsbereich positioniert. Durch die Laserbearbeitung der Kolbenstangen-Oberfläche entstehen mikrokleine Krater, die vorteilhaft für den Zusammenhalt zwischen der Pufferhülse und der Kolbenstange sind. Beispielsweise wird dadurch die effektive Kontaktoberfläche zwischen den beiden Bauteilen erhöht. Der wenigstens eine Strukturierungsbereich kann klein- oder großflächig ausgebildet sein. Zweckmäßigerweise ist der Strukturierungsbereich insgesamt relativ gleichmäßig, so dass eine gleichmäßig aufgeraute Oberfläche entsteht.

In besonders bevorzugter Weise ist der Strukturierungsbereich ringförmig über den Umfang der Kolbenstange ausgebildet. Zweckmäßigerweise werden mehrere in Axialrichtung der Kolbenstange hintereinander angeordnete ringförmige Strukturierungsbereiche eingelasert. Diese ringförmigen Strukturierungsbereiche lassen sich auch als Halteringe bezeichnen, obgleich diese natürlich keine separaten Bauteile sind, wie der aus dem Stand der Technik beschriebenen Haltering.

Es ist möglich, dass vor dem Aufstecken des Kolbens auch der Bereich, an dem anschließend der Kolben zu positionieren ist, mittels Laserbearbeitung aufgeraut wird.

Bei einer Weiterbildung der Erfindung wird der Kolben ebenfalls mittels Laserstrahlschweißen mit der Kolbenstange verbunden. Es ist also möglich, dass sowohl der Kolben als auch die wenigstens eine Pufferhülse mit der Kolbenstange laserverschweißt sind.

In besonders bevorzugter Weise wird der Kolben vor dem Aufrauen der Kolbenstangen-Oberfläche für die Pufferhülsen auf die Kolbenstange aufgesteckt und vorzugsweise mit dieser verbunden. Dadurch, dass der Kolben bereits auf der Kolbenstange positioniert ist, lassen sich definierte Strukturierungsbereiche festlegen, an denen dann die Laserbearbeitung durchgeführt wird.

In besonders bevorzugter Weise wird die Pufferhülse beim Laserstrahlverschweißen mit der Kolbenstange mittels Fügekraft auf die Kolbenstangen-Oberfläche gepresst. Die Anzahl der Strukturierungsbereiche, die Ausgestaltung und die Dimensionierung sind abhängig von der Fügekraft. Ist die Fügekraft also relativ niedrig, so ist es zweckmäßig, mehrere Strukturierungsbereiche, beispielsweise mehrere hintereinander angeordnete Halteringe, auszubilden.

In besonders bevorzugter Weise wird die Fügekraft durch das Material der Pufferhülse selbst erzeugt. Dies kann beispielsweise dadurch erzielt werden, dass der Durchmesser der Kolbenstange gegenüber dem Innendurchmesser der Pufferhülse ein Übermaß aufweist. In diesem Fall steht die Pufferhülse also unter Spannung, wenn sie auf der Kolbenstange positioniert ist.

Bei einer Weiterbildung der Erfindung wird als Pufferhülsen-Material ein thermoplastisches Kunststoffmaterial verwendet, bei dem es sich um Polyphenylensulfid (PPS), Polyphenylenvinyl (PPV) oder faserverstärktes Polyamid handelt.

Die Erfindung betrifft ferner noch eine Kolben-Kolbenstangen-Einheit für ein fluidtechnisches Gerät wie ein Arbeitszylinder oder ein Stoßdämpfer, mit einer Kolbenstange, auf der ein mit einer zentralen Durchbrechung versehener Kolben aufgesteckt und mit der Kolbenstange derart verbunden ist, dass er axial unbeweglich fixiert ist, und mit wenigstens einer im fluidtechnischen Gerät zu Dämpfungszwecken einsetzbaren Pufferhülse, die auf die Kolbenstange aufgesteckt ist und dort mittels wenigstens einer Laserschweißnaht mit der Kolbenstange derart verbunden ist, dass sie bezüglich der Kolbenstange axial unbeweglich fixiert ist. Die erfindungsgemäße Kolben-Kolbenstangen-Einheit zeichnet sich dadurch aus, dass die Pufferhülse aus lasertransparentem thermoplastischem Kunststoffmaterial und die Kolbenstange aus Metall besteht, und dass zwischen der Pufferhülse und der Kolbenstange ein die Laserschweißnaht bildender, mittels Laserdurchstrahlschweißen erzeugter Fügeverbund vorliegt, der daraus resultiert, dass thermoplastisches Kunststoffmaterial der Pufferhülse, das durch die abgegebene Wärme des mittels eines durch das lasertransparente Material der Pufferhülse hindurchtretenden Laserstrahls erhitzten Materials der Kolbenstange aufgeschmolzen wurde, in einen zuvor aufgerauten Kraterbereich an der Kolbenstangen-Oberfläche der aus Metall bestehenden Kolbenstange geflossen ist.

Die Pufferhülse ist also direkt mit der Kolbenstange verbunden. Weitere Befestigungsmittel für die Befestigung der Pufferhülse zu der Kolbenstange sind nicht eingesetzt.

Ein bevorzugtes Ausführungsbeispiel der Erfindung ist in der Zeichnung dargestellt und wird im Folgenden näher erläutert. Die einzige Figur der Zeichnung zeigt:
Einen Längsschnitt durch eine gemäß dem erfindungsgemäßen Verfahren hergestellte erfindungsgemäße Kolben-Kolbenstangen-Einheit.

Die einzige Figur zeigt einen teilweise strichpunktierten Ausschnitt eines fluidtechnischen Gerätes 11, bei dem es sich exemplarisch um einen durch Fluidkraft betätigten Arbeitszylinder handelt, insbesondere um einen Pneumatikzylinder. Das fluidtechnische Gerät 11 verfügt über ein längliches Gehäuse 12, in dem ein Kolben 13 angeordnet ist, der unter Abdichtung zwei Arbeitskammern 14a, 14b voneinander abteilt. Durch gesteuerte Fluidbeaufschlagung der beiden Arbeitskammern 14a, 14b über nicht näher dargestellte Gehäusekanäle lässt sich der Kolben 13 axial verschieben. Die Bewegung des Kolbens 13 kann außerhalb des Gehäuses 12 an einer Kolbenstange 15 abgegriffen werden, die eine oder beide stirnseitigen Abschlusswände des Gehäuses 12 unter Abdichtung durchsetzt, und die mit dem Kolben 13 zu einer als Kolben-Kolbenstangen-Einheit 16 bezeichneten Baueinheit zusammengefasst ist. Die Kolbenstange 15 macht also die Bewegung des Kolbens 13 unmittelbar mit.

Die Kolben-Kolbenstangen-Einheit 16 kann auch bei anderen fluidtechnischen Geräten Einsatz finden, beispielsweise bei Stoßdämpfern, wo in die Kolbenstange 15 zu dämpfende Stöße eingeleitet werden.

Der Kolben 13 besitzt eine zentrale Durchbrechung, mit der er auf die Kolbenstange 15 koaxial aufgesteckt ist. Die Kolbenstange 15 besteht aus Metall, beispielsweise aus Edelstahl oder Aluminium.

Wie in der Figur gezeigt, ist der Kolben 13 mittels Laserstrahlschweißen mit der Kolbenstange 15 verbunden. Dies kann beispielsweise durch zwei in Axialrichtung der Kolbenstange 15 konzentrische Laserschweißnähte 17a, 17b erfolgen.

Die Kolben-Kolbenstangen-Einheit besitzt ferner wenigstens eine Pufferhülse 18, die im fluidtechnischen Gerät 11 zu Dämpfungszwecken bei der Endlagendämpfung der Kolben-Kolbenstangen-Einheit 16 eingesetzt ist.

Im vorliegenden Fall sind zwei Pufferhülsen 18 vorgesehen, die links und rechts des Kolbens 13 auf die Kolbenstange 15 aufgesteckt und dort in nachstehend noch näher erläuterter Weise mittels Lasterstrahlschweißen mit der Kolbenstange 15 verbunden sind.

Die Pufferhülsen 18 bestehen aus einem lasertransparenten Material, das für die eingesetzte Wellenlänge des Lasers durchlässig ist. Bei dem Pufferhülsen-Material handelt es sich um ein thermoplastisches Kunststoffmaterial, beispielsweise Polyphenylensulfid (PPS), Polyphenylenvinyl (PPV) oder faserverstärktes Polyamid, insbesondere Ultramid (Marke der Fa. BASF).

Wie in der Figur zu erkennen, ist die Oberfläche der Kolbenstange 15 an mehreren Strukturierungsbereichen 19 mittels Laserbearbeitung aufgeraut. Die Strukturierungsbereiche 19 verlaufen konzentrisch um die Kolbenstange 15 und können daher auch als Halteringe bezeichnet werden. An den Strukturierungsbereichen 19 befinden sich jeweils auch diesen zugeordnete Laserschweißnähte 20, über die die Pufferhülsen 18 in nachfolgend noch näher erläuterter Weise mit der Kolbenstange 15 laserverschweißt sind.

Bei der Herstellung einer beispielsweise in der Figur gezeigten Kolben-Kolbenstangen-Einheit 16 wird zunächst der Kolben 13 auf die Kolbenstange 15 gesteckt. Es ist möglich, dass der Bereich, an dem der Kolben 13 auf der Kolbenstange 15 zu positionieren ist, vor dem Aufstecken des Kolbens 13 mittels Laserbearbeitung bearbeitet wird. Nach dem Aufstecken des Kolbens 13 wird dieser mittels Laserstrahlschweißen mit der Kolbenstange 15 verbunden.

Anschließend werden an der Oberfläche der Kolbenstange 15 die Strukturierungsbereiche 19 mittels Laserbearbeitung hergestellt. Dabei werden sogenannte ringförmige Halteringe herausgelasert, so dass in der Oberfläche der Kolbenstange 15 mikrokleine Krater entstehen. Die Strukturierungsbereiche 19 liegen links und rechts des bereits auf der Kolbenstange 15 befestigten Kolbens 13. Es können beispielsweise mehrere in Axialrichtung der Kolbenstange 15 hintereinander angeordnete Halteringe ausgebildet werden. Nach der Aufrauhung der Oberfläche werden die Pufferhülsen 18 auf die Kolbenstange 15 geschoben, bis sie mit ihrem Einschubende an den Kolben anstoßen, wodurch die Lage der Pufferhülsen 18 vorgegeben ist. Der Durchmesser der Kolbenstange 15 weist gegenüber den Innendurchmessern der Pufferhülsen 18 ein Übermaß auf, so dass sich die Pufferhülsen 18 beim Aufschieben aufweiten. Dies ist ohne Weiteres möglich, da die Pufferhülsen 18 ja wie bereits erwähnt, aus thermoplastischem Kunststoffmaterial bestehen, das elastisch nachgiebig ist.

Die Pufferhülsen 18 drücken also in ihrer aufgeschobenen Lage unter Spannung auf die Oberfläche der Kolbenstange 15. Dadurch wird eine Fügekraft erzeugt, die beim anschließenden Verbinden der Pufferhülsen 18 mit der Kolbenstange 15 genutzt wird.

Anschließend werden die Pufferhülsen 18 mittels Laserdurchstrahlschweißen mit der Kolbenstange 15 verbunden. Dabei tritt der Laserstrahl durch das lasertransparente Material der zu bearbeitenden Pufferhülse 18 hindurch und erwärmt die Kolbenstange, wobei die Wärme von der Kolbenstange auf die Pufferhülse übertragen wird. Dadurch schmilzt das Material der Pufferhülse im Kontaktbereich Kolbenstangen-Oberfläche/Pufferhülsen-Innenwandung an und fließt in den an den Halterungen ausgebildeten Kraterbereich der aufgerauten Kolbenstangen-Oberfläche hinein. Dadurch entsteht ein fester Schweißverbund zwischen der Pufferhülse 18 und der Kolbenstange 15. Der Schweißvorgang kann derart erfolgen, dass nacheinander an den ringförmigen Halteringen bzw. Strukturierungsbereichen 19 mittels eines Lasers Laserschweißnähte 20 ausgebildet werden. Es ist jedoch auch möglich, dass die beiden Pufferhülsen 18 simultan mittels zweier Laserstrahlen, die jeweils einer der Pufferhülse zugeordnet sind, mit der Kolbenstange 15 laserverschweißt werden.

## Patentansprüche

1. Verfahren zur Herstellung einer Kolben-Kolbenstangen-Einheit (16) für ein fluidtechnisches Gerät (11), wie ein Arbeitszylinder oder ein Stoßdämpfer, wobei der Kolben (13) eine zentrale Durchbrechung zum Aufstecken auf die Kolbenstange (15) besitzt, und wobei die Kolben-Kolbenstangen-Einheit (16) wenigstens eine im fluidtechnischen Gerät (11) zu Dämpfungszwecken einsetzbare, auf die Kolbenstange (15) aufsteckbare Pufferhülse (18) aufweist, das Verfahren mit folgenden Schritten:
- Aufstecken des Kolbens (13) auf die Kolbenstange (15) und Verbinden des Kolbens (13) mit der Kolbenstange (15) derart, dass der Kolben (13) axial unbeweglich auf der Kolbenstange (15) fixiert ist,
- Aufstecken der Pufferhülse (18) auf die Kolbenstange (15) und Verbinden der Pufferhülse (18) mit der Kolbenstange (15) mittels Laserstrahlschweißen, derart, dass die Pufferhülse (18) axial unbeweglich auf der Kolbenstange (15) fixiert ist,
**dadurch gekennzeichnet, dass** das Laserstrahlschweißen derart mittels Laserdurchstrahlschweißen ausgeführt wird, dass das Material der aus Metall bestehenden Kolbenstange (15) mittels eines durch das lasertransparente Material der Pufferhülse (18) hindurchtretenden Laserstrahls erhitzt wird, sodass es die Wärme an die aus thermoplastischem Kunststoffmaterial bestehende Pufferhülse (18) abgibt, wodurch das thermoplastische Kunststoffmaterial der Pufferhülse (18) angeschmolzen wird und in einen zuvor aufgerauten Kraterbereich an der Kolbenstangen-Oberfläche der aus Metall bestehenden Kolbenstange (15) fließt, wodurch ein Fügeverbund zwischen der Pufferhülse (18) und der Kolbenstange (15) entsteht.

2. Verfahren nach Anspruch 1, **dadurch gekennzeichnet, dass** die Oberfläche der Kolbenstange (15) zur Bildung des aufgerauten Kraterbereiches vor dem Aufstecken der Pufferhülse (18) an wenigstens einem Strukturierungsbereich (19) mittels Laserbearbeitung aufgeraut wird und die Pufferhülse (18) danach über den entstandenen Strukturierungsbereich (19) positioniert wird.

3. Verfahren nach Anspruch 2, **dadurch gekennzeichnet, dass** der Strukturierungsbereich (19) ringförmig über den Umfang der Kolbenstange (15) ausgebildet wird.

4. Verfahren nach einem der vorhergehenden Ansprüche, **dadurch gekennzeichnet, dass** der Kolben (13) mittels Laserstrahlschweißen mit der Kolbenstange (15) verbunden wird.

5. Verfahren nach einem der Ansprüche 2 bis 4, **dadurch gekennzeichnet, dass** vor dem Aufrauen der Kolbenstangen-Oberfläche der Kolben (13) auf die Kolbenstange (15) aufgesteckt und vorzugsweise mit dieser verbunden wird.

6. Verfahren nach einem der vorhergehenden Ansprüche, **dadurch gekennzeichnet, dass** die Pufferhülse (18) bei ihrem mittels des Laserdurchstrahlschweißens erfolgenden Verbinden mit der Kolbenstange (15) mittels Fügekraft auf die Kolbenstangen-Oberfläche gepresst wird.

7. Verfahren nach Anspruch 6, **dadurch gekennzeichnet, dass** die Fügekraft durch das Material der Pufferhülse (18) selbst erzeugt wird, insbesondere der Durchmesser der Kolbenstange (15) gegenüber dem Innendurchmesser der Pufferhülse (18) ein Übermaß aufweist.

8. Verfahren nach einem der vorhergehenden Ansprüche, **dadurch gekennzeichnet, dass** es sich bei dem thermoplastischen Kunststoffmaterial der Pufferhülse (18) um Polyphenylensulfid (PPS), Polyphenylenvinyl (PPV) oder faserverstärktes Polyamid handelt.

9. Verfahren nach einem der vorhergehenden Ansprüche, **dadurch gekennzeichnet, dass** es sich bei dem Metall der Kolbenstange (15) um Edelstahl oder Aluminium handelt.

10. Kolben-Kolbenstangen-Einheit für ein fluidtechnisches Gerät (12), wie ein Arbeitszylinder oder ein Stoßdämpfer, mit einer Kolbenstange (15), auf der ein mit einer zentralen Durchbrechung versehener Kolben (13) aufgesteckt und mit der Kolbenstange (15) derart verbunden ist, dass er axial unbeweglich fixiert ist, und mit wenigstens einer im fluidtechnischen Gerät zu Dämpfungszwecken einsetzbaren Pufferhülse (18), die auf die Kolbenstange (15) aufgesteckt ist und dort mittels wenigstens einer Laserschweißnaht (20) mit der Kolbenstange (15) derart verbunden ist, dass sie bezüglich der Kolbenstange (15) axial unbeweglich fixiert ist,
**dadurch gekennzeichnet, dass** die Pufferhülse (18) aus lasertransparentem thermoplastischem Kunststoffmaterial und die Kolbenstange aus Metall besteht, und dass zwischen der Pufferhülse (18) und der Kolbenstange (15) ein die Laserschweißnaht (20) bildender, mittels Laserdurchstrahlschweißen erzeugter Fügeverbund vorliegt, der daraus resultiert, dass thermoplastisches Kunststoffmaterial der Pufferhülse (18), das durch die abgegebene Wärme des mittels eines durch das lasertransparente Material der Pufferhülse (18) hindurchtretenden Laserstrahls erhitzten Materials der Kolbenstange (15) aufgeschmolzen wurde, in einen zuvor aufgerauten Kraterbereich an der Kolbenstangen-Oberfläche der aus Metall bestehenden Kolbenstange (15) geflossen ist.

11. Kolben-Kolbenstangen-Einheit nach Anspruch 10, **dadurch gekennzeichnet, dass** die Kolbenstange (15) an ihrer Oberfläche wenigsten einen mittels Laserbearbeitung aufgerauten Strukturierungsbereich (19) aufweist, der den aufgerauten Kraterbereich bildet und über dem die Pufferhülse (18) positioniert ist.

12. Kolben-Kolbenstangen-Einheit nach Anspruch 11, **dadurch gekennzeichnet, dass** der Strukturierungsbereich (19) ringförmig über den Umfang der Kolbenstange (15) ausgebildet ist.

13. Kolben-Kolbenstangen-Einheit nach einem der Ansprüche 10 bis 12, **dadurch gekennzeichnet, dass** es sich bei dem thermoplastischen Kunststoffmaterial der Pufferhülse (18) um Polyphenylensulfid (PPS), Polyphenylenvinyl (PPV) oder faserverstärktes Polyamid handelt.

## Claims

1. Method of producing a piston-piston rod unit (16) for a fluid power device (11), such as an operating cylinder or a shock absorber, wherein the piston (13) has a central through hole for fitting on to the piston rod (15), and wherein the piston-piston rod unit (16) has at least one buffer sleeve (18), applicable in the fluid power device (11) for damping purposes and able to be fitted on to the piston rod (15), with the method having the following steps:
- fitting the piston (13) on to the piston rod (15) and joining of the piston (13) to the piston rod (15) in such a way that the piston (13) is fixed, axially immovable, on the piston rod (15),
- fitting the buffer sleeve (18) on the piston rod (15) and joining the buffer sleeve (18) to the piston rod (15) by laser beam welding in such a way that the buffer sleeve (18) is fixed, axially immovable, on the piston rod (15),
**characterised in that** the laser beam welding is performed in such a way by means of laser transmission welding that the material of the piston rod (15) made of metal is heated by means of a laser beam passing through the transparent material of the buffer sleeve (18), so that it passes the heat to the buffer sleeve (18) made of thermoplastic material, by which means the thermoplastic material of the buffer sleeve (18) is melted and flows into a previously roughened crater area on the piston rod surface of the piston rod (15) made of metal, resulting in a mating bond between the buffer sleeve (18) and the piston rod (15).

2. Method according to claim 1, **characterised in that** the surface of the piston rod (15), to form the roughened crater area before fitting-on of the buffer sleeve (18), is roughened by laser machining in at least one structuring zone (19), and the buffer sleeve (18) is then positioned over the resulting structuring zone (19).

3. Method according to claim 2, **characterised in that** the structuring zone (19) is annular in shape over the extent of the piston rod (15).

4. Method according to any of the preceding claims, **characterised in that** the piston (13) is joined to the piston rod (15) by means of laser beam welding.

5. Method according to any of claims 2 to 4, **characterised in that** the piston (13) is fitted on to the piston rod (15) and preferably joined to it before roughening of the piston rod surface.

6. Method according to any of the preceding claims, **characterised in that** the buffer sleeve (18), in the course of its joining to the piston rod (15) by means of laser transmission welding, is pressed by joining power to the piston rod surface.

7. Method according to claim 6, **characterised in that** the joining power is generated by the material of the buffer sleeve (18) itself, in particular the diameter of the piston rod (15) is greater than the inside diameter of the buffer sleeve (18).

8. Method according to any of the preceding claims, **characterised in that** the thermoplastic material of the buffer sleeve (18) is polyphenylene sulphide (PPS), polyphenylene vinyl (PPV) or fibre-reinforced polyamide.

9. Method according to any of the preceding claims, **characterised in that** the metal of the piston rod (15) is stainless steel or aluminium.

10. Piston-piston rod unit for a fluid power device (12) such as an operating cylinder or a shock absorber, with a piston rod (15) on to which a piston (13) provided with a central through hole is fitted and so joined to the piston rod (15) as to be fixed with axial immobility, and with at least one buffer sleeve (18), applicable in the fluid power device for damping purposes, which is fitted on to the piston rod (15) and there joined to the piston rod (15) by means of at least one laser weld seam (20) in such a way that it is fixed with axial immobility relative to the piston rod (15), **characterised in that** the buffer sleeve (18) is made of laser-transparent thermoplastic material and the piston rod is made of metal, and that between the buffer sleeve (18) and the piston rod (15) a mating bond forming the laser weld seam (20) and created by laser transmission welding is provided, resulting in thermoplastic material of the buffer sleeve (18), which has been melted by the emitted heat of the material of the piston rod (15) heated by a laser beam passing through the laser-transparent material of the buffer sleeve (18), flowing into a previously roughened crater area on the piston rod surface of the metal piston rod (15).

11. Piston-piston rod unit according to claim 10, **characterised in that** the piston rod (15) has on its surface at least one structuring zone (19) roughened by means of laser machining, which forms the crater area and over which the buffer sleeve (18) is positioned.

12. Piston-piston rod unit according to claim 11, **characterised in that** the structuring zone (19) is annular in shape over the extent of the piston rod (15).

13. Piston-piston rod unit according to any of the preceding claims 10 to 12, **characterised in that** the thermoplastic material of the buffer sleeve (18) is polyphenylene sulphide (PPS), polyphenylene vinyl (PPV) or fibre-reinforced polyamide.

## Revendications

1. Procédé servant à fabriquer une unité piston-tige de piston (16) pour un appareil de communication fluidique (11), tel qu'un cylindre de travail ou un amortisseur de chocs, dans lequel le piston (13) possède un ajour central destiné à être enfiché sur la tige de piston (15), et dans lequel l'unité piston - tige de piston (16) présente au moins un boisseau de tampon (18) utilisable dans l'appareil de communication fluidique (11) à des fins d'amortissement, pouvant être enfiché sur la tige de piston (15), lequel procédé présente les étapes qui suivent consistant à :
- enficher le piston (13) sur la tige de piston (15) et relier le piston (13) à la tige de piston (15) de telle manière que le piston (13) est fixé de manière immobile axialement sur la tige de piston (15),
- enficher le boisseau de tampon (18) sur la tige de piston (15) et relier le boisseau de tampon (18) à la tige de piston (15) au moyen d'un soudage par faisceau laser, de telle manière que le boisseau de tampon (18) est fixé de manière immobile axialement sur la tige de piston (15),
**caractérisé en ce que** le soudage par faisceau laser est exécuté de telle manière au moyen d'un soudage par irradiation laser que le matériau de la tige de piston (15) constitué de métal est chauffé au moyen d'un faisceau laser traversant le matériau transparent pour laser du boisseau de tampon (18) si bien qu'il fournit de la chaleur au boisseau de tampon (18) constitué d'un matériau synthétique thermoplastique, ce qui a pour effet que le matériau synthétique thermoplastique du boisseau de tampon (18) est fondu et s'écoule dans une zone de cratère rendue rugueuse au préalable au niveau de la surface de tige de piston de la tige de piston (15) constituée de métal, ce qui a pour effet de faire apparaître un composite d'assemblage entre le boisseau de tampon (18) et la tige de piston (15).

2. Procédé selon la revendication 1, **caractérisé en ce que** la surface de la tige de piston (15) est rendue rugueuse au niveau au moins d'une zone de structuration (19) au moyen d'un usinage au laser afin de former la zone de cratère rendue rugueuse avant d'enficher le boisseau de tampon (18), et **en ce que** le boisseau de tampon (18) est positionné par la suite au-dessus de la zone de structuration (19) ainsi apparue.

3. Procédé selon la revendication 2, **caractérisé en ce que** la zone de structuration (19) est réalisée de manière à présenter une forme annulaire sur la périphérie de la tige de piston (15).

4. Procédé selon l'une quelconque des revendications précédentes, **caractérisé en ce que** le piston (13) est relié à la tige de piston (15) au moyen d'un soudage par faisceau laser.

5. Procédé selon l'une quelconque des revendications 2 à 4, **caractérisé en ce qu'**avant de rendre rugueuse la surface de tige de piston, le piston (13) est enfiché sur la tige de piston (15) et est relié de préférence à cette dernière.

6. Procédé selon l'une quelconque des revendications précédentes, **caractérisé en ce que** le boisseau de tampon (18) est pressé, lorsqu'il est relié à la tige de piston (15) au moyen d'un soudage par irradiation laser, au moyen d'une force d'assemblage sur la surface de la tige de piston.

7. Procédé selon la revendication 6, **caractérisé en ce que** la force d'assemblage est produite elle-même par le matériau du boisseau de tampon (18), en particulier **en ce que** le diamètre de la tige de piston (15) présente, par rapport au diamètre intérieur du boisseau de tampon (18), une surdimension.

8. Procédé selon l'une quelconque des revendications précédentes, **caractérisé en ce que** le matériau synthétique thermoplastique du boisseau de tampon (18) est du polysulfure de phénylène (PPS), du polyphénylène-vinylène (PPV) ou du polyamide renforcé par des fibres.

9. Procédé selon l'une quelconque des revendications précédentes, **caractérisé en ce que** le métal de la tige de piston (15) est un acier inoxydable ou de l'aluminium.

10. Unité piston-tige de piston pour un appareil de communication fluidique (12), tel qu'un cylindre de travail ou un amortisseur de chocs, avec une tige de piston (15), sur laquelle un piston (13) pourvu d'un ajour central est enfiché et est relié à la tige de piston (15) de telle manière qu'il est fixé de manière immobile axialement, et avec au moins un boisseau de tampon (18) utilisable dans l'appareil de communication fluidique à des fins d'amortissement, lequel est enfiché sur la tige de piston (15) et est relié à la tige de piston (15) au moyen au moins d'un joint de soudure par laser (20) de telle manière qu'il est fixé de manière immobile axialement par rapport à la tige de piston (15),
**caractérisée en ce que** le boisseau de tampon (18) est constitué d'un matériau synthétique thermoplastique transparent pour le laser et la tige de piston est constituée de métal, et **en ce qu'**est présent, entre le boisseau de tampon (18) et la tige de piston (15), un composite d'assemblage formant le joint de soudure par laser (20), produit au moyen du soudage par irradiation laser, lequel résulte du fait que le matériau synthétique thermoplastique du boisseau de tampon (18), qui a été fondu par la chaleur fournie du matériau, chauffé au moyen d'un faisceau laser traversant le matériau transparent pour laser du boisseau de tampon (18), de la tige de piston (15), s'est écoulé dans une zone de cratère rendue rugueuse au préalable au niveau de la surface de tige de piston de la tige de piston (15) constituée de métal.

11. Unité piston-tige de piston selon la revendication 10, **caractérisée en ce que** la tige de piston (15) présente, au niveau de sa surface, au moins une zone de structuration (19) rendue rugueuse au moyen d'un usinage au laser, laquelle forme la zone de cratère rendue rugueuse et au-dessus de laquelle le boisseau de tampon (18) est positionné.

12. Unité piston-tige de piston selon la revendication 11, **caractérisée en ce que** la zone de structuration (19) est réalisée de manière à présenter une forme annulaire sur la périphérie de la tige de piston (15).

13. Unité piston-tige de piston selon l'une quelconque des revendications 10 à 12, **caractérisée en ce que** le matériau synthétique thermoplastique du boisseau de tampon (18) est du polysulfure de phénylène (PPS), du polyphénylène-vinylène (PPV) ou du polyamide renforcé par des fibres.
